# EUROPÄISCHE PATENTSCHRIFT

(11) **EP 3 271 121 B1**
(45) Veröffentlichungstag und Bekanntmachung des Hinweises auf die Patenterteilung: **09.01.2019**
(21) Anmeldenummer: 16701462.0
(22) Anmeldetag: 22.01.2016
(51) Int. Cl.: B26F 3/00

(54) **VORRICHTUNG UND VERFAHREN ZUM SCHNEIDEN EINES SCHNEIDGUTS MIT HILFE EINES FLUIDS**
DEVICE AND METHOD FOR CUTTING A GOOD TO BE CUT BY MEANS OF A FLUID
DISPOSITIF ET PROCÉDÉ DE DÉCOUPAGE D'UN PRODUIT À COUPER À L'AIDE D'UN FLUIDE

(30) Priorität: 20.03.2015 DE 102015104245
(43) Veröffentlichungstag der Anmeldung: 24.01.2018
(73) Patentinhaber: Uhde High Pressure Technologies GmbH, 58093 Hagen (DE); thyssenkrupp AG, 45143 Essen (DE)
(72) Erfinder: BILKE, Volker, 44892 Bochum (DE); KARPINSKI, Andrzej, 58099 Hagen (DE); OPFERMANN, Thomas, 44267 Dortmund (DE); WERTH, Holger, 59423 Unna (DE); ELSIGAN, Günther, 4707 Schlüsslberg (AT)
(74) Vertreter: thyssenkrupp Intellectual Property GmbH
(86) Internationale Anmeldenummer: PCT/EP2016/051351
(87) Internationale Veröffentlichungsnummer: WO 2016/150588

(56) Entgegenhaltungen:
- US-A- 2 985 050
- US-A1- 2015 059 701

## Beschreibung

### Stand der Technik

Die Erfindung geht aus von einer Vorrichtung zum Schneiden eines Schneidguts mit Hilfe eines Fluids, insbesondere zum Wasserstrahlschneiden, wobei die Vorrichtung eine Druckerzeugungseinheit und eine mit der Druckerzeugungseinheit über eine Fluidleitung in Fluidverbindung stehende Austrittsdüse aufweist, wobei die Druckerzeugungseinheit zum Unterdrucksetzen des Fluids in der Fluidleitung vorgesehen ist und wobei die Vorrichtung ferner einen Pulsationsdämpfer zum Dämpfen von Druckschwankungen in der Fluidleitung aufweist, wie z.B. aus der US2985050A bekannt.

Die US2985050A bildet auch die Basis für den Oberbegriff des Anspruchs 10.

Solche Wasserstrahlschneidvorrichtungen sind aus dem Stand der Technik wohlbekannt. Das Wasser wird dabei mittels der Druckerzeugungseinheit unter einen hohen Druck von bis zu 7.000 bar gesetzt und durch eine Austrittsdüse gefördert. In der Austrittsdüse beschleunigt das Wasser auf hohe Geschwindigkeiten, so dass sich ein Wasserstrahl bildet, mit welchem das Schneidgut zum Schneiden desselben beaufschlagt wird. Optional wird dem Wasserstrahl ein Abrasivmaterial, wie beispielsweise feiner Granatsand beigemischt. Es ist bekannt, dass das Wasserstrahlschneiden gegenüber anderen Schneidverfahren, wie Laserschneiden oder Sägen, eine Reihe von technischen Vorteilen bietet, wie beispielsweise ein Schneiden ohne Wärmeeintrag, so dass kein Verzug im Schneidgut zu befürchten ist. Ein besonders wichtiger Vorteil des Wasserstrahlschneidens ist zudem, dass der Wasserstrahl sich seine Anfangsbohrung im Schneidgut, von welcher aus das Schneidgut geschnitten wird, selbst erzeugen kann. Die Erzeugung dieser Anfangsöffnung wird auch als "Piercen" des Schneidguts bezeichnet.

Das Wasserstrahlschneiden kann grundsätzlich zum Schneiden nahezu aller gängigen Werkstoffe verwendet werden. Eine Besonderheit ergibt sich jedoch beim Schneiden von Schneidgut aus Glas, glasfaserverstärktem Kunststoff und kohlenstofffaserverstärktem Kunststoff. Bei derlei Schneidgut wird das Piercen zur Herstellung der Anfangsöffnung mit bei einem niedrigeren Druck durchgeführt, als der nachfolgende Schneidvorgang, da andernfalls eine Beschädigung des Schneidguts, insbesondere ein Reißen oder Springen des Schneidguts im Bereich der Anfangsöffnung, droht. Aus diesem Grund werden typischerweise steuerbare Druckerzeugungseinheiten verwendet, welche wenigstens zwei verschiedenartige Ausgangsdrücke bereitstellen können, einen niedrigen Druck zum Piercen, sowie einen hohen Druck zum Schneiden des Schneidguts. Der von der Druckerzeugungseinheit erzeugte Wasserdruck unterliegt typischerweise einer Pulsation, d.h. einer geringen zeitlichen Schwankung. Um einen möglichst sauberen Schnitt zu erzeugen, wird diese Pulsation üblicherweise mit einem in die Fluidleitung fest eingebundenen Pulsationsdämpfer bzw. Puffervolumen gedämpft. Dieser Pulsationsdämpfer führt jedoch in nachteiligerweise dazu, dass das Umschalten der Vorrichtung zwischen dem niedrigen Druck zum Piercen und dem hohen Druck zum Schneiden vergleichsweise lange dauert.

### Offenbarung der Erfindung

Es ist daher eine Aufgabe der vorliegenden Erfindung eine Vorrichtung und ein Verfahren zum Schneiden von Schneidgut mit Hilfe eines Fluids bereitzustellen, bei welcher bzw. welchem ein deutlich schnelleres Umschalten zwischen Piercen und Schneiden ermöglicht wird. Zudem soll die Vorrichtung bzw. das Verfahren vergleichsweise einfach, kostengünstig, langlebig und effizient realisierbar sein.

Die Aufgabe der vorliegenden Erfindung wird gelöst durch eine Vorrichtung zum Schneiden eines Schneidguts mit Hilfe eines Fluids, insbesondere zum Wasserstrahlschneiden, wobei die Vorrichtung eine Druckerzeugungseinheit und eine mit der Druckerzeugungseinheit über eine Fluidleitung in Fluidverbindung stehende Austrittsdüse aufweist, wobei die Druckerzeugungseinheit zum Unterdrucksetzen des Fluids in der Fluidleitung vorgesehen ist und wobei die Vorrichtung ferner einen Pulsationsdämpfer zum Dämpfen von Druckschwankungen in der Fluidleitung aufweist und wobei ferner die Vorrichtung wenigstens ein Schaltventil derart aufweist, dass der Pulsationsdämpfer je nach Schaltstellung des Schaltventils an die Fluidleitung ankoppelbar und von der Fluidleitung abkoppelbar ist.

Die erfindungsgemäße Vorrichtung hat gegenüber dem Stand der Technik den Vorteil, dass ein schnelles Umschalten zwischen verschiedenen Drücken ermöglicht wird, so dass insbesondere ein schneller Wechsel zwischen Piercen und Schneiden von Schneidgut aus Glas, glasfaserverstärktem Kunststoff und kohlenstofffaserverstärktem Kunststoff realisierbar ist. Hierdurch wird beispielsweise ein deutlich schnelleres Ausschneiden einer Vielzahl von separaten Werkstücken aus einem plattenförmigen Schneidgut ermöglicht. Die Beschleunigung des Wechsels zwischen Piercen und Schneiden wird dadurch erreicht, dass der Pulsationsdämpfer nicht wie beim Stand der Technik fest in die Fluidleitung eingebunden ist, sondern über das Schaltventil wahlweise bzw. zeitweise von der Fluidleitung abgekoppelt werden kann. Wenn beispielsweise ein Schnitt im Schneidgut, der mit einem hohen Arbeitsdruck ausgeführt wird, fertiggestellt wurde und das Schneidgut an einer neuen Stelle "gepierct" werden soll, wird der Pulsationsdämpfer von der Fluidleitung abgekoppelt und die Druckerzeugungseinheit auf den niedrigeren Arbeitsdruck herunter geschaltet oder geregelt. Die Fluidleitung entspannt sich sodann über die offene Austrittsdüse und es steht der niedrigere Arbeitsdruck in der Fluidleitung nahezu sofort zur Verfügung. Insbesondere muss nicht erst der vollständige Druckabbau im Pulsationsdämpfer abgewartet werden. Umgekehrt wird beispielsweise, wenn nach dem Piercen des Schneidguts mit einem niedrigen Arbeitsdruck auf einem hohen Arbeitsdruck zum Schneiden des Schneidguts von der gepiercten Stelle aus, gewechselt werden soll, die Druckerzeugungseinheit auf den hohen Arbeitsdruck hoch geschaltet oder geregelt und der Pulsationsdämpfer zugeschaltet. Auf diese Weise steht der hohe Arbeitsdruck sehr schnell zur Verfügung und es muss nicht erst der langsam fortschreitende Druckaufbau im Pulsationsdämpfer abgewartet werden. Die erfindungsgemäße Vorrichtung ermöglicht folglich ein schnelleres Umschalten zwischen verschiedenen Drücken. Gleichzeitig wird in bekannter Weise ein sauberes Schneiden von Schneidgut ermöglicht, da die Vorrichtung dennoch einen Pulsationsdämpfer zum Dämpfen der Druckpulsation in der Fluidleitung aufweist. Ein weiterer Vorteil ist, dass der Pulsationsdämpfer nicht ständig mit verschiedenen Arbeitsdrücken beaufschlagt wird und somit deutlich weniger Lastzyklen sieht, wodurch die Lebensdauer des Pulsationsdämpfers erheblich gesteigert wird. Das Fluid umfasst im Sinne der vorliegenden Erfindung insbesondere Wasser. Das Schneidgut umfasst vorzugsweise Glas, glasfaserverstärkter Kunststoff, kohlenstofffaserverstärkter Kunststoff, Keramik, Naturstein und andere Materialien mit ähnlichem Verhalten. Der Pulsationsdämpfer wird auch als Puffervolumen bezeichnet und hat typischerweise ein Volumen von 2 bis 5 Liter.

Vorteilhafte Ausgestaltungen und Weiterbildungen der Erfindung sind den Unteransprüchen, sowie der Beschreibung unter Bezugnahme auf die Zeichnungen entnehmbar.

Gemäß einer bevorzugten Ausführungsform der vorliegenden Erfindung ist vorgesehen, dass die Druckerzeugungseinheit eine Druckerzeugungseinheit mit steuerbarem Ausgangsdruck ist, welcher wenigstens in einem ersten Betriebsmodus mit einem ersten Arbeitsdruck und in einem zweiten Betriebsmodus mit einem zweiten Arbeitsdruck betreibbar ist, wobei der erste Arbeitsdruck größer als der zweite Arbeitsdruck ist. Vorzugsweise ist die Vorrichtung zwischen einem zum Schneiden des Schneidguts vorgesehenen ersten Betriebsmodus, in welchem die Druckerzeugungseinheit den ersten Arbeitsdruck bereitstellt und der Pulsationsdämpfer mittels des Schaltventils an die Fluidleitung angekoppelt ist, und einem zum initialen Durchlöchern des Schneidguts (auch als "Piercen" bezeichnet) vorgesehenen zweiten Betriebsmodus, in welchem die Druckerzeugungseinheit den zweiten Arbeitsdruck bereitstellt und der Pulsationsdämpfer mittels des Schaltventils von der Fluidleitung abgekoppelt ist, umschaltbar ist. Es hat sich völlig überraschend und nicht vorhersehbar gezeigt, dass das Piercen von Schneidgut, wie beispielsweise Glas, glasfaserverstärktem Kunststoff und kohlenstofffaserverstärktem Kunststoff, mit dem niedrigeren Arbeitsdruck auch dann erfolgreich durchführbar ist, wenn in diesem zweiten Betriebsmodus überhaupt kein Pulsationsdämpfer in die Fluidleitung eingebunden ist bzw. der zumindest eine Pulsationsdämpfer von der Fluidleitung mittels des wenigstens einen Schaltventils abgekoppelt ist. Die hierdurch zwangsläufig in der Fluidleitung während des zweiten Betriebsmodus auftretenden Druckschwankungen können demnach in Kauf genommen werden, um die Umschaltzeit zwischen erstem und zweitem Betriebsmodus zu verkürzen. Es hat sich gezeigt, dass auf diese Weise Umschaltzeiten von ungefähr 1 Sekunde und kleiner zu erreichen sind. Der erste Arbeitsdruck umfasst vorzugsweise einen Druck zwischen 2.000 und 6.000 bar, besonders bevorzugt zwischen 3.000 und 4.000 bar, während der zweite Arbeitsdruck vorzugsweise einen Druck zwischen 400 und 900 bar, besonders bevorzugt zwischen 600 und 800 bar umfasst.

Gemäß einer weiteren bevorzugten Ausführungsform der vorliegenden Erfindung ist vorgesehen, dass die der Druckerzeugungseinheit einen Druckübersetzer und/oder eine Hochdruckpumpe, insbesondere eine hydraulisch angetriebene Hochdruckpumpe, eine elektromechanisch angetriebene Hochdruckpumpe oder eine Hochdruckpumpe mit Kurbeltrieb umfasst. Bevorzugt umfasst die Druckerzeugungseinheit eine Hydraulikeinheit, die einen doppelwirkenden Druckübersetzer antreibt, der in einem oszillierenden Betrieb läuft, um den von einer Vorpumpe erzeugten Druck auf Hochdruck von 2.000 bis 6.000 bar oder 400 bis 900 bar umzusetzen. Die Druckschwankungen in der Fluidleitung, welche durch den oszillierenden Betrieb des Druckübersetzers entstehen, werden zumindest im ersten Betriebsmodus durch den Pulsationsdämpfer gedämpft bzw. kompensiert. Der Pulsationsdämpfer umfasst hierfür insbesondere eine Druckspeicherkammer.

Gemäß einer weiteren bevorzugten Ausführungsform der vorliegenden Erfindung ist vorgesehen, dass die Vorrichtung ein schaltbares Entspannungsventil aufweist, welches eingangsseitig in Fluidverbindung mit der Fluidleitung steht und ausgangsseitig insbesondere auf Umgebungsdruck liegt. Optional ist es möglich, beim Umschalten der Vorrichtung vom ersten Betriebsmodus (Schneiden) zum zweiten Betriebsmodus (Piercen) nicht nur die Druckerzeugungseinheit entsprechend herunter zu steuern und den Pulsationsdämpfer von der Fluidleitung abzukoppeln, sondern zusätzlich auch noch das Entspannungsventil kurzzeitig zu öffnen. Das Öffnen des Entspannungsventils sorgt dafür, dass der Druck in der Fluidleitung noch schneller vom ersten Arbeitsdruck auf den zweiten Arbeitsdruck abfällt. Hierdurch kann die Umschaltzeit beispielsweise auf 0,3 Sekunden reduziert werden. Als Entspannungsventil kann beispielsweise das Notventil, welches in Hochdruckanlagen ohnehin vorgesehen ist, verwendet bzw. entsprechend beschaltet werden.

Gemäß einer weiteren bevorzugten Ausführungsform der vorliegenden Erfindung ist vorgesehen, dass die Vorrichtung eine Mischkammer zur Beimengung von Abrasivmaterial zum Fluid aufweist, wobei die Mischkammer entlang der Hauptströmungsrichtung des Fluids hinter der Austrittsdüse angeordnet ist und wobei die Mischkammer mit einem Reservoir für Abrasivmaterial in Verbindung steht. Die Austrittsdüse fungiert als Venturidüse, wodurch das Abrasivmaterial durch Unterdruck automatisch in den Wasserstrahl eingesaugt wird. Die Beimischung von Abrasivmaterialien, wie Quarzsand, Korund, Granat oder dergleichen, hat gegenüber dem Reinwasserschneiden den Vorteil, dass die Schneidleistung erhöht wird und somit härtere Materialien geschnitten werden können.

Gemäß einer weiteren bevorzugten Ausführungsform der vorliegenden Erfindung ist vorgesehen, dass der Pulsationsdämpfer eine geschlossene Druckspeicherkammer umfasst, welche nur eine einzige Zugangsöffnung aufweist, wobei die eine Zugangsöffnung über das Schaltventil an die Fluidleitung angebunden ist. In vorteilhafter Weise wird somit zum Ankoppeln und Abkoppeln des Pulsationsdämpfers nur ein einziges Schaltventil benötig. Die hierdurch erzielte Minimierung der Anzahl benötigter Schaltventile macht die Vorrichtung kostengünstig, wartungsfreundlich und langlebig, da die in den Hochdruckkreislauf eingebundenen Schaltventile einem vergleichsweise hohen Verschleiß unterliegen. Die Bezeichnung "eine einzige Zugangsöffnung" im Sinne der vorliegenden Erfindung bedeutet insbesondere, dass nur eine einzige nicht dauerhaft verschlossene Öffnung, welche in Fluidverbindung mit der Fluidleitung steht, vorgesehen ist.

Gemäß einer alternativen Ausführungsform der vorliegenden Erfindung ist vorgesehen, dass der Pulsationsdämpfer eine der Fluidleitung parallel schaltbare geschlossene Druckspeicherkammer mit zwei Zugangsöffnungen aufweist, wobei die eine Zugangsöffnung über das eine Schaltventil an die Fluidleitung ankoppelbar und von der Fluidleitung abkoppelbar ist und wobei die andere Zugangsöffnung über ein weiteres Schaltventil an die Fluidleitung ankoppelbar und von der Fluidleitung abkoppelbar ist. Bei dieser Ausführungsform strömt das Fluid vorteilhafterweise durch den Pulsationsdämpfer, so dass eine bessere Dämpfungswirkung erzielt werden kann.

Gemäß einer weiteren bevorzugten Ausführungsform der vorliegenden Erfindung ist vorgesehen, dass die Vorrichtung einen weiteren Pulsationsdämpfer umfasst, welcher über wenigstens ein weiteres Schaltventil an die Fluidleitung ankoppelbar und von der Fluidleitung abkoppelbar ist. Denkbar ist, dass der weitere Pulsationsdämpfer (insbesondere ausschließlich) im zweiten Betriebsmodus an die Fluidleitung angekoppelt ist. Auf diese Weise können die Druckschwankungen, welche im zweiten Betriebsmodus nicht mehr durch den abgekoppelten Pulsationsdämpfer kompensiert werden können, durch den weiteren Pulsationsdämpfer gedämpft werden. Denkbar ist, dass die Pulsationsdämpfer unterschiedlich groß sind.

Ein weiterer Gegenstand der vorliegenden Erfindung ist ein Verfahren zum Schneiden eines Schneidguts mit Hilfe eines Fluids, insbesondere zum Wasserstrahlschneiden, wobei ein Fluid mittels einer Druckerzeugungseinheit unter Druck gesetzt wird, wobei das unter Druck gesetzte Fluid durch eine Fluidleitung zu einer Austrittsdüse geleitet wird und wobei das Schneidgut mit dem aus der Austrittsdüse austretenden Fluid beaufschlagt wird, dadurch gekennzeichnet, dass das Verfahren wahlweise in einem ersten Betriebsmodus, in welchem ein Pulsationsdämpfer mittels eines Schaltventils an die Fluidleitung angekoppelt ist, und einem zweiten Betriebsmodus, in welchem der Pulsationsdämpfer mittels des Schaltventils von der Fluidleitung abgekoppelt ist, ausgeführt wird.

Analog zur vorstehend bereits diskutierten erfindungsgemäßen Vorrichtung ermöglicht auch das erfindungsgemäße Verfahren im Vergleich zum Stand der Technik einen wesentlichen schnelleren Wechsel zwischen dem ersten und dem zweiten Betriebsmodus, da im zweiten Betriebsmodus der Pulsationsdämpfer von der Fluidleitung abgekoppelt wird. Auf diese Weise wird insbesondere ein Umschalten zwischen Schneiden und Piercen beim Bearbeiten von Glas, glasfaserverstärktem Kunststoff und kohlenstofffaserverstärktem Kunststoff beschleunigt. Vorzugsweise wird zum initialen Durchlöchern des Schneidguts der zweite Betriebsmodus verwendet, während zum anschließenden Schneiden des Schneidguts der erste Betriebsmodus verwendet wird. Ein weiterer Vorteil ist, dass der Pulsationsdämpfer nicht ständig mit verschiedenen Arbeitsdrücken beaufschlagt wird und somit deutlich weniger Lastzyklen sieht, wodurch die Lebensdauer des Pulsationsdämpfers erheblich gesteigert wird.

Gemäß einer bevorzugten Ausführungsform der vorliegenden Erfindung ist vorgesehen, dass im ersten Betriebsmodus ein erster Arbeitsdruck von der Druckerzeugungseinheit bereitgestellt wird und im zweiten Betriebsmodus ein zweiter Arbeitsdruck von der Druckerzeugungseinheit bereitgestellt wird, wobei der erste Arbeitsdruck größer als der zweite Arbeitsdruck ist. Vorteilhafterweise wird bei der Verwendung des niedrigeren zweiten Arbeitsdruck ein Piercen von Materialien wie Glas, glasfaserverstärktem Kunststoff und kohlenstofffaserverstärktem Kunststoff ermöglicht, ohne dass ein Reißen oder Springen dieser Materialien zu befürchten ist. Der erste Arbeitsdruck umfasst vorzugsweise einen Druck zwischen 2.000 und 6.000 bar, besonders bevorzugt zwischen 3.000 und 4.000 bar, während der zweite Arbeitsdruck vorzugsweise einen Druck zwischen 400 und 900 bar, besonders bevorzugt zwischen 600 und 800 bar umfasst.

Gemäß einer bevorzugten Ausführungsform der vorliegenden Erfindung ist vorgesehen, dass beim Übergang vom ersten Betriebsmodus in den zweiten Betriebsmodus das Schaltventil geschlossen wird und wobei beim Übergang vom zweiten Betriebsmodus in den ersten Betriebsmodus das Schaltventil geöffnet wird. Wenn beispielsweise ein Schnitt im Schneidgut, der mit dem hohen ersten Arbeitsdruck ausgeführt wird, fertiggestellt wurde und das Schneidgut an einer neuen Stelle "gepierct" werden soll, wird der Pulsationsdämpfer von der Fluidleitung abgekoppelt und die Druckerzeugungseinheit auf den niedrigeren zweiten Arbeitsdruck herunter geschaltet oder geregelt. Durch die offene Austrittsdüse wird die Fluidleitung entspannt und der niedrigere zweite Arbeitsdruck steht sodann in der Fluidleitung sofort zur Verfügung. Umgekehrt wird beispielsweise, wenn nach dem Piercen des Schneidguts mit dem niedrigen zweiten Arbeitsdruck auf den hohen ersten Arbeitsdruck zum Schneiden des Schneidguts von der gepiercten Stelle aus, gewechselt werden soll, die Druckerzeugungseinheit auf den hohen ersten Arbeitsdruck hoch geschaltet und der Pulsationsdämpfer zugeschaltet. Auf diese Weise steht der hohe Arbeitsdruck sehr schnell zur Verfügung und es muss nicht erst der langsam fortschreitende Druckaufbau im Pulsationsdämpfer abgewartet werden. Es hat sich gezeigt, dass auf diese Weise Umschaltzeiten von ungefähr 1 Sekunde und kleiner zu erreichen sind.

Gemäß einer bevorzugten Ausführungsform der vorliegenden Erfindung ist vorgesehen, dass beim Übergang vom ersten Betriebsmodus in den zweiten Betriebsmodus zunächst das Schaltventil geschlossen und anschließend die Druckerzeugungseinheit derart gesteuert wird, dass der Druck in der Fluidleitung vom ersten Arbeitsdruck auf den zweiten Arbeitsdruck absinkt, und/oder wobei beim Übergang vom zweiten Betriebsmodus in den ersten Betriebsmodus zunächst die Druckerzeugungseinheit derart gesteuert wird, dass der Druck in der Fluidleitung vom zweiten Arbeitsdruck auf den ersten Arbeitsdruck ansteigt, und anschließend das Schaltventil geöffnet wird. Durch das zeitversetzte Steuern der Druckerzeugungseinheit und Schalten des Schaltventils wird erreicht, dass die Druckdifferenz am Schaltventil stets vergleichsweise gering gehalten wird. Hierdurch wird dem Verschleiß am Schaltventil vorteilhafterweise entgegengewirkt und die Langlebigkeit und die Wartungsfreundlichkeit der Vorrichtung stark erhöht.

Gemäß einer bevorzugten Ausführungsform der vorliegenden Erfindung ist vorgesehen, dass beim Übergang vom ersten Betriebsmodus in den zweiten Betriebsmodus ein mit der Fluidleitung in Fluidverbindung stehendes Entspannungsventil zumindest zeitweise geöffnet wird. Optional ist es möglich, beim Umschalten der Vorrichtung vom ersten Betriebsmodus (Schneiden) zum zweiten Betriebsmodus (Piercen) nicht nur die Druckerzeugungseinheit entsprechend herunter zu schalten und den Pulsationsdämpfer von der Fluidleitung abzukoppeln, sondern zusätzlich auch noch das Entspannungsventil kurzzeitig zu öffnen. Das Öffnen des Entspannungsventils sorgt dafür, dass der Druck in der Fluidleitung noch schneller vom ersten Arbeitsdruck auf den zweiten Arbeitsdruck abfällt. Hierdurch kann die Umschaltzeit beispielsweise auf 0,3 Sekunden reduziert werden. Als Entspannungsventil kann beispielsweise das Notventil, welches in Hochdruckanlagen ohnehin vorgesehen ist, verwendet bzw. entsprechend beschaltet werden.

Gemäß einer alternativen Ausführungsform der vorliegenden Erfindung ist vorgesehen, dass mittels eines weiteren Schaltventils zwischen einem ersten Betriebsmodus, in welchem ein Pulsationsdämpfer an die Fluidleitung angekoppelt ist, und einem zweiten Betriebsmodus, in welchem der Pulsationsdämpfer von der Fluidleitung abgekoppelt ist, umgeschaltet wird. Bei dieser Ausführungsform weist der Pulsationsdämpfer zwei Zugangsöffnungen auf, wobei für jede Zugangsöffnung ein Schaltventil geschaltet werden muss, um den Pulsationsdämpfer an- oder abzukoppeln.

Gemäß einer weiteren alternativen Ausführungsform der vorliegenden Erfindung weist die Vorrichtung einen weiteren Pulsationsdämpfer auf, welcher der Fluidleitung im zweiten Betriebsmodus mittels eines weiteren Schaltventils zugeschaltet wird. Es ist denkbar, dass der weitere Pulsationsdämpfer stets ein Dämpfen des Drucks in der Fluidleitung beim niedrigeren zweiten Arbeitsdruck vollführt. Der weitere Pulsationsdämpfer wird der Fluidleitung daher vorzugsweise ausschließlich im zweiten Betriebsmodus zugeschaltet. Damit herrscht im weiteren Pulsationsdämpfer in der Regel lediglich der niedrigere zweite Arbeitsdruck, während im Pulsationsdämpfer in der Regel lediglich der höhere erste Arbeitsdruck herrscht. Je nach Betriebsmodus wird sodann der Pulsationsdämpfer oder der weitere Pulsationsdämpfer zugeschaltet.

Vorzugsweise weist die Vorrichtung ein Schneidventil hinter der Austrittsdüse auf. Beim Umschalten vom ersten Betriebsmodus in den zweiten Betriebsmodus wird das Schneidventil insbesondere offen gehalten, damit ein Druckabbau in der Fluidleitung durch das Schneidventil erfolgen kann.

Für den Fachmann versteht sich von selbst, dass als Fluid zum Schneiden des Schneidguts nicht nur Wasser oder mit Abrasivmaterial versetztes Wasser, sondern auch andere Fluide, wie beispielsweise flüssiger Ammoniak, verwendet werden können.

Das Schaltventil und/oder das weitere Schaltventil umfasst vorzugsweise ein elektromotorisch betätigtes Ventil, ein elektromagnetisch betätigtes Ventil, ein pneumatisch betätigtes Ventil oder ein hydraulisch betätigtes Ventil.

Weitere Einzelheiten, Merkmale und Vorteile der Erfindung ergeben sich aus den Zeichnungen, sowie aus der nachfolgenden Beschreibung von bevorzugten Ausführungsformen anhand der Zeichnungen. Die Zeichnungen illustrieren dabei lediglich beispielhafte Ausführungsformen der Erfindung, welche den wesentlichen Erfindungsgedanken nicht einschränken.

### Kurze Beschreibung der Zeichnungen

- Figur 1: zeigt eine schematische Ansicht einer Vorrichtung und eines Verfahrens gemäß einer beispielhaften ersten Ausführungsform der vorliegenden Erfindung.
- Figur 2: zeigt eine schematische Ansicht einer Vorrichtung und eines Verfahrens gemäß einer beispielhaften zweiten Ausführungsform der vorliegenden Erfindung.
- Figur 3: zeigt eine schematische Ansicht einer Vorrichtung und eines Verfahrens gemäß einer beispielhaften dritten Ausführungsform der vorliegenden Erfindung.

### Ausführungsformen der Erfindung

In den verschiedenen Figuren sind gleiche Teile stets mit den gleichen Bezugszeichen versehen und werden daher in der Regel auch jeweils nur einmal benannt bzw. erwähnt.

In **Figur 1** ist eine schematische Ansicht einer Vorrichtung 1 und eines Verfahrens zum Schneiden eines Schneidguts 2 mit Hilfe eines Fluids gemäß einer beispielhaften ersten Ausführungsform der vorliegenden Erfindung dargestellt.

Die Vorrichtung 1 weist eine Druckerzeugungseinheit 3 auf, mit welcher Wasser unter Druck gesetzt wird. Das unter Druck stehende Wasser wird mittels einer Fluidleitung 4 zu einer Austrittsdüse 5 geleitet. In der Austrittsdüse 5 wird das Wasser aufgrund der großen Druckdifferenz zwischen dem Druck im Inneren der Fluidleitung 4 und dem Umgebungsdruck stark beschleunigt und bildet einen Wasserstrahl 6. Unmittelbar hinter der Austrittsdüse 5 ist ferner eine Mischkammer 7 ausgebildet, in welcher das Wasser mit einem Abrasivmaterial 9, hier in Form eines feinkörnigen Quarzsandes, vermischt wird. Die Mischkammer 7 ist hierfür mit einem Reservoir 8 verbunden, in welchem das Abrasivmaterial 9 vorgehalten wird. Durch den Venturi-Effekt im Bereich der Austrittsdüse 5 wird das Abrasivmaterial 9 durch Unterdruck automatisch in den Wasserstrahl 6 gezogen. Der mit dem Abrasivmaterial 9 versetzte Wasserstrahl 6 trifft sodann auf das zu schneidende Schneidgut 2. Im vorliegenden Beispiel umfasst das Schneidgut 2 ein Glas.

Ein Vorteil des Wasserstrahlschneidens ist, dass der Wasserstrahl 6 sich seine Anfangsbohrung im Schneidgut 2, von welcher aus das Schneidgut 2 geschnitten wird, selbst erzeugen kann. Die Erzeugung dieser Anfangsöffnung wird auch als "Piercen" des Schneidguts 2 bezeichnet. Beim Schneiden von Glas tritt jedoch das Problem auf, dass beim Piercen des Glases mit vollem Arbeitsdruck, das Glas zerspringt. Beim Piercen des Glases muss deshalb ein niedrigerer Arbeitsdruck als beim Schneiden des Glases verwendet werden.

Die Vorrichtung 1 ist hierfür derart ausgebildet und wird von einer Steuerungselektronik 10 derart angesteuert, dass die Vorrichtung 1 wahlweise in einem ersten Betriebsmodus, welcher zum Schneiden des Schneidguts 2 vorgesehen ist, und in einem zweiten Betriebsmodus, welcher zum Piercen des Schneidguts 2 vorgesehen ist, betrieben wird. Im ersten Betriebsmodus wird die Druckerzeugungseinheit 3 derart geregelt, dass in der Fluidleitung 4 ein hoher erster Arbeitsdruck zwischen 3.000 und 4.000 bar erzeugt wird, während im zweiten Betriebsmodus die Druckerzeugungseinheit 3 derart geregelt wird, dass in der Fluidleitung 4 ein niedrigerer zweiter Arbeitsdruck zwischen 600 und 800 bar erzeugt wird.

Hinter der Austrittsdüse 5 weist die Vorrichtung 1 insbesondere ein Schneidventil auf. Durch das geöffnete Schneidventil tritt der Wasserstrahl 6 aus, wobei beim Schließen des Schneidventils der Wasserstrahl 6 unterbrochen wird. Auf diese Weise kann beispielsweise eine Sicherheitsabschaltung erfolgen.

Im vorliegenden Beispiel umfasst die Druckerzeugungseinheit eine Hydraulikeinheit 11, die einen doppelwirkenden Druckübersetzer 12 antreibt. Der doppelwirkender Druckübersetzer 12 weist in bekannter Weise einen Kolben 13 auf, der in einem oszillierenden Betrieb läuft und mittels Rückschlagventilen 14 einen von einer Vorpumpe (nicht gezeigt) im Wasser erzeugten Druck je nach Betriebsmodus auf den ersten oder zweiten Arbeitsdruck umzusetzen.

Durch den oszillierenden Betrieb des Kolbens 13 entstehen in der Fluidleitung 4 unerwünschte Druckpulsationen. Zur Dämpfung dieser Druckpulsationen weist die Vorrichtung 1 einen Pulsationsdämpfer 15 (auch als Puffervolumen bezeichnet) auf. Der Pulsationsdämpfer 15 umfasst hierfür eine Druckspeicherkammer.

Bei der erfindungsgemäßen Vorrichtung 1 ist der Pulsationsdämpfer 15 nun über ein Schaltventil 16 an die Fluidleitung 4 angebunden. Je nach Stellung des Schaltventils 16 ist der Pulsationsdämpfer 15 somit an die Fluidleitung 4 angekoppelt (Schaltventil 16 ist offen) oder von der Fluidleitung 4 abgekoppelt (Schaltventil 16 ist geschlossen). Das Schaltventil 16 umfasst vorzugsweise ein elektromotorisch betätigtes Ventil, ein elektromagnetisch betätigtes Ventil, ein pneumatisch betätigtes Ventil oder ein hydraulisch betätigtes Ventil, welches beim Wechsel zwischen erstem und zweitem Betriebsmodus von der Steuerungselektronik 10 geschaltet wird. Der Pulsationsdämpfer 15 weist lediglich eine einzige Zugangsöffnung 17 auf, über welche der Innenraum des Pulsationsdämpfers 15 in Fluidverbindung über das Schaltventil 16 mit der Fluidleitung 5 steht (nur bei geöffneten Schaltventil 16).

Wenn das Schneidgut 2 geschnitten wird, wird die Vorrichtung 1 im ersten Betriebsmodus betrieben, dabei liefert die Druckerzeugungseinheit 3 den ersten Arbeitsdruck in der Fluidleitung 4. Die Schaltventil 16 ist zudem geöffnet, so dass die Druckpulsationen in der Fluidleitung 4 durch den Pulsationsdämpfer 15 gedämpft werden. Im Pulsationsdämpfer 15 herrscht somit im Mittel ebenfalls der erste Arbeitsdruck. Wenn nun ein neuer Schnitt an einer neuen Stelle am Schneidgut 2 erzeugt werden soll, muss zum Ansetzen des Wasserstrahls 6 zunächst das Schneidgut 2 an dieser neuen Stelle gepierct werden. Die Vorrichtung 1 muss also vom ersten Betriebsmodus in den zweiten Betriebsmodus wechseln, so dass der erste Arbeitsdruck auf den zweiten Arbeitsdruck reduziert wird und das Schneidgut 2 beim Piercen nicht zerstört wird.

Beim Umschalten vom ersten Betriebsmodus in den zweiten Betriebsmodus wird von der Steuerungselektronik 10 zunächst das Schaltventil 16 geschlossen. Der erste Arbeitsdruck wird somit im Pulsationsdämpfer 15 gespeichert. Anschließend wird die Druckerzeugungseinheit 3 von der Steuerungselektronik 10 herunter gesteuert oder geregelt, so dass eine Entspannung über das Schneidventil stattfindet und nicht mehr der erste Arbeitsdruck, sondern stattdessen der niedrigere zweite Arbeitsdruck in der Fluidleitung 4 bereitgestellt wird. Durch das vorherige Abkoppeln des Pulsationsdämpfers 15 sinkt der Druck der Fluidleitung 4 vergleichsweise schnell auf den zweiten Arbeitsdruck ab, da nicht auch ein Absinken des Druckes im Pulsationsdämpfer 15 abgewartet werden muss bzw. der Druck im Pulsationsdämpfer 15 dem Absinken des Druckes zunächst entgegenwirkt und das Volumen der Fluidleitung 4 im Vergleich zum Volumen des Pulsationsdämpfers 15 vergleichsweise klein ist. Bei der beispielhaften Vorrichtung 1 dauert der Wechsel vom ersten Betriebszustand in den zweiten Betriebszustand somit weniger als eine Sekunde. Während des zweiten Betriebsmodus kann jetzt das Schneidgut 2 gepierct werden. Es steht in diesem zweiten Betriebsmodus allerdings kein Pulsationsdämpfer 15 zum Dämpfen von Druckschwankungen zur Verfügung. Es hat sich jedoch gezeigt, dass dieser Umstand für den Piercing-Vorgang unkritisch ist.

Falls ein noch schnellerer Wechsel vom ersten Betriebszustand in den zweiten Betriebszustand gewünscht wird, kann optional das als Entspannungsventil fungierende Notventil (nicht dargestellt), welches ohnehin in jedem Hochdruckkreislauf vorgesehen ist, kurzzeitig durch die Steuerungselektronik 10 geöffnet werden (erst nachdem das Schaltventil 16 geschlossen ist), um das Absinken des Druckes in der Fluidleitung 4 zu beschleunigen.

Wenn der Piercing-Vorgang nun ausgeführt ist und von der im Piercing-Vorgang erzeugten Anfangsöffnung ausgehend das Schneidgut 2 geschnitten werden soll, wird vom zweiten Betriebsmodus zurück in den ersten Betriebsmodus gewechselt. Hierbei wird zunächst die Druckerzeugungseinheit 3 von der Steuerungselektronik 10 derart angesteuert oder geregelt, dass sich der Druck in der Fluidleitung 4 vom zweiten Arbeitsdruck auf den ersten Arbeitsdruck erhöht. Anschließend wird das Schaltventil 16 geöffnet. Dieser Umschaltvorgang verläuft deutlich schneller als beim Stand der Technik, da der erhöhte erste Arbeitsdruck im Pulsationsdämpfer 15 bereits vorliegt und nicht erst durch die Druckerzeugungseinheit 3 neu aufgebaut werden muss. Das Schneidgut 2 kann nun geschnitten werden und Druckschwankungen in der Fluidleitung 4 werden wieder in gewohnter Weise von dem Pulsationsdämpfer 15 gedämpft.

Bei der vorstehend beschriebenen Beschaltung des Schaltventils 16 wird das Schaltventil 16 immer nur dann beschaltet, wenn auf beiden Seiten des Schaltventils 16 nahezu der erste Arbeitsdruck vorherrscht. In vorteilhafter Weise unterliegt das Schaltventil 16 somit nur einem vergleichsweise geringen Verschleiß. Zudem ist der Pulsationsdämpfer 15 von großen Druckschwankungen zwischen erstem und zweitem Arbeitsdruck ausgenommen, da im Pulsationsdämpfer 15 stets im Wesentlichen der erste Arbeitsdruck herrscht. Der Pulsationsdämpfer 15 der vorliegenden Vorrichtung 1 unterliegt demnach keinen großen Lastzyklen und weist somit eine deutlich höhere Lebensdauer auf.

Die Vorrichtung 1 weist vorzugsweise eine Druckmessvorrichtung auf, welche entweder über einen Sensor in der Fluidleitung 4 den Druck innerhalb der Fluidleitung direkt misst oder den Druck in der Fluidleitung 4 indirekt, beispielsweise über die Stellung der Hydraulikeinheit 11, bestimmt. Denkbar ist auch, dass der Druck im Pulsationsdämpfer 15 überwacht wird.

In **Figur 2** ist eine schematische Ansicht einer Vorrichtung 1 und eines Verfahrens zum Schneiden eines Schneidguts 2 mit Hilfe eines Fluids gemäß einer beispielhaften zweiten Ausführungsform der vorliegenden Erfindung dargestellt. Die zweite Ausführungsform ist nahezu identisch mit der in Figur 1 beschriebenen ersten Ausführungsform, wobei bei der zweiten Ausführungsform im Unterschied zur ersten Ausführungsform lediglich der Pulsationsdämpfer 15 mit zwei Zugangsöffnungen 17 versehen ist und dementsprechend über zwei Schaltventile, ein Schaltventil 16 und ein weiteres Schaltventil 16', mit der Fluidleitung 4 koppelbar ist. Im ersten Betriebszustand sind beide Schaltventile 16, 16' geöffnet, während im zweiten Betriebszustand beide Schaltventile 16, 16' geschlossen sind. Wenn beide Schaltventile 16, 16' geschlossen sind, fungiert die Fluidleitung 4 als Bypass zum Pulsationsdämpfer 15. Der einzige Unterschied zur Funktionsweise der in Figur 1 illustrierten Vorrichtung 1 müssen bei der in Figur 2 illustrierten Vorrichtung 1 stets beide Schaltventile 16, 16' von der Steuerungselektronik 10 gesteuert werden.

In **Figur 3** ist eine schematische Ansicht einer Vorrichtung 1 und eines Verfahrens zum Schneiden eines Schneidguts 2 mit Hilfe eines Fluids gemäß einer beispielhaften dritten Ausführungsform der vorliegenden Erfindung dargestellt. Die dritte Ausführungsform ist wiederum nahezu identisch mit der in Figur 1 beschriebenen ersten Ausführungsform, wobei bei der dritten Ausführungsform im Unterschied zur ersten Ausführungsform zusätzlich ein separater weiterer Pulsationsdämpfer 15' vorgesehen, welcher über ein separates weiteres Schaltventil 16' an die Fluidleitung 4 ankoppelbar oder von der Fluidleitung 4 abkoppelbar ist. Die in Figur 3 illustrierte Vorrichtung 1 arbeitet exakt wie die in Figur 1 illustrierte Vorrichtung 1, wobei ausschließlich im zweiten Betriebsmodus der weitere Pulsationsdämpfer 15' mittels des weiteren Schaltventils 16' der Fluidleitung 4 zugeschaltet wird, sobald in der Fluidleitung der niedrigere zweite Arbeitsdruck herrscht, andernfalls (insbesondere im ersten Betriebsmodus) ist das weitere Schaltventil 16' geschlossen. Im weiteren Pulsationsdämpfer 15' herrscht somit ebenfalls stets der zweite Arbeitsdruck, so einerseits ein schnelles Umschalten zwischen erstem und zweiten Betriebsmodus sichergestellt ist und andererseits auch im zweiten Betriebsmodus ein Dämpfen von Druckpulsationen in der Fluidleitung 4 mittels des weiteren Pulsationsdämpfers 15' gedämpft werden. Bevor vom zweiten Betriebsmodus in den ersten Betriebsmodus gewechselt wird, wird von der Steuerungselektronik 10 das weitere Schaltventil 16' wieder geschlossen. Auch das weitere Schaltventil 16' unterliegt somit nur einem geringen Verschleiß.

## Patentansprüche

1. Vorrichtung (1) zum Schneiden eines Schneidguts (2) mit Hilfe eines Fluids, insbesondere zum Wasserstrahlschneiden, wobei die Vorrichtung (1) eine Druckerzeugungseinheit (3) und eine mit der Druckerzeugungseinheit (3) über eine Fluidleitung (4) in Fluidverbindung stehende Austrittsdüse (5) aufweist, wobei die Druckerzeugungseinheit (3) zum Unterdrucksetzen des Fluids in der Fluidleitung (4) vorgesehen ist und wobei die Vorrichtung (1) ferner einen Pulsationsdämpfer (15) zum Dämpfen von in der Fluidleitung (4) auftretenden Druckschwankungen aufweist, **dadurch gekennzeichnet, dass** die Vorrichtung (1) wenigstens ein Schaltventil (16) derart aufweist, dass der Pulsationsdämpfer (15) je nach Schaltstellung des Schaltventils (16) an die Fluidleitung (4) ankoppelbar und von der Fluidleitung (4) abkoppelbar ist.

2. Vorrichtung (1) nach Anspruch 1, wobei die Druckerzeugungseinheit (3) eine Druckerzeugungseinheit (3) mit steuerbarem Ausgangsdruck ist, welcher wenigstens in einem ersten Betriebsmodus mit einem ersten Arbeitsdruck und in einem zweiten Betriebsmodus mit einem zweiten Arbeitsdruck betreibbar ist, wobei der erste Arbeitsdruck größer als der zweite Arbeitsdruck ist.

3. Vorrichtung (1) nach einem der vorhergehenden Ansprüche, wobei die Vorrichtung (1) zwischen einem zum Schneiden des Schneidguts (2) vorgesehenen ersten Betriebsmodus, in welchem die Druckerzeugungseinheit (3) den ersten Arbeitsdruck bereitstellt und der Pulsationsdämpfer (15) mittels des Schaltventils (16) an die Fluidleitung (4) angekoppelt ist, und einem zum initialen Durchlöchern des Schneidguts (2) vorgesehenen zweiten Betriebsmodus, in welchem die Druckerzeugungseinheit (3) den zweiten Arbeitsdruck bereitstellt und der Pulsationsdämpfer (15) mittels des Schaltventils (16) von der Fluidleitung (4) abgekoppelt ist, umschaltbar ist.

4. Vorrichtung (1) nach einem der vorhergehenden Ansprüche, wobei die Druckerzeugungseinheit (3) einen Druckübersetzer (12) und/oder eine hydraulisch angetriebene Hochdruckpumpe, eine elektromechanisch angetriebene Hochdruckpumpe oder eine Hochdruckpumpe mit Kurbeltrieb umfasst.

5. Vorrichtung (1) nach einem der vorhergehenden Ansprüche, wobei die Vorrichtung (1) ein schaltbares Entspannungsventil aufweist, welches eingangsseitig in Fluidverbindung mit der Fluidleitung (4) steht und ausgangsseitig insbesondere auf Umgebungsdruck liegt.

6. Vorrichtung (1) nach einem der vorhergehenden Ansprüche, wobei die Vorrichtung (1) eine Mischkammer (7) zur Beimengung von Abrasivmaterial (9) zum Fluid aufweist, wobei vorzugsweise die Mischkammer (7) entlang der Hauptströmungsrichtung des Fluids hinter der Austrittsdüse (5) angeordnet ist und die Mischkammer mit einem Reservoir für Abrasivmaterial in Verbindung steht.

7. Vorrichtung (1) nach einem der vorhergehenden Ansprüche, wobei der Pulsationsdämpfer (15) eine geschlossene Druckspeicherkammer umfasst, welche nur eine einzige Zugangsöffnung (17) aufweist, wobei die eine Zugangsöffnung (17) über das Schaltventil (16) an die Fluidleitung (4) angebunden ist.

8. Vorrichtung (1) nach einem der Ansprüche 1 bis 6, wobei der Pulsationsdämpfer (15) eine der Fluidleitung (4) parallel schaltbare geschlossene Druckspeicherkammer mit zwei Zugangsöffnungen (17, 17') aufweist, wobei die eine Zugangsöffnung (17) über das eine Schaltventil (16) an die Fluidleitung (4) ankoppelbar und von der Fluidleitung (4) abkoppelbar ist und wobei die andere Zugangsöffnung (17') über ein weiteres Schaltventil (16') an die Fluidleitung (4) ankoppelbar und von der Fluidleitung (4) abkoppelbar ist.

9. Vorrichtung (1) nach einem der vorherigen Ansprüche, wobei die Vorrichtung (1) einen weiteren Pulsationsdämpfer (15') umfasst, welcher über wenigstens ein weiteres Schaltventil (16') an die Fluidleitung (4) ankoppelbar und von der Fluidleitung (4) abkoppelbar ist.

10. Verfahren zum Schneiden eines Schneidguts (2) mit Hilfe eines Fluids, insbesondere zum Wasserstrahlschneiden, wobei ein Fluid mittels einer Druckerzeugungseinheit (3) unter Druck gesetzt wird, wobei das unter Druck gesetzte Fluid durch eine Fluidleitung (4) zu einer Austrittsdüse (5) geleitet wird und wobei das Schneidgut (2) mit dem aus der Austrittsdüse (5) austretenden Fluid beaufschlagt wird, **dadurch gekennzeichnet, dass** das Verfahren wahlweise in einem ersten Betriebsmodus, in welchem ein Pulsationsdämpfer (15) mittels eines Schaltventils (16) an die Fluidleitung (4) angekoppelt ist, und einem zweiten Betriebsmodus, in welchem der Pulsationsdämpfer (15) mittels des Schaltventils (16) von der Fluidleitung (4) abgekoppelt ist, ausgeführt wird.

11. Verfahren nach Anspruch 10, wobei im ersten Betriebsmodus ein erster Arbeitsdruck von der Druckerzeugungseinheit (3) bereitgestellt wird und im zweiten Betriebsmodus ein zweiter Arbeitsdruck von der Druckerzeugungseinheit (3) bereitgestellt wird, wobei der erste Arbeitsdruck größer als der zweite Arbeitsdruck ist.

12. Verfahren nach einem der Ansprüche 10 oder 11, wobei beim Übergang vom ersten Betriebsmodus in den zweiten Betriebsmodus das Schaltventil (16) geschlossen wird und wobei beim Übergang vom zweiten Betriebsmodus in den ersten Betriebsmodus das Schaltventil (16) geöffnet wird.

13. Verfahren nach Anspruch 12, wobei beim Übergang vom ersten Betriebsmodus in den zweiten Betriebsmodus zunächst das Schaltventil (16) geschlossen und anschließend die Druckerzeugungseinheit (3) derart gesteuert wird, dass der Druck in der Fluidleitung (4) vom ersten Arbeitsdruck auf den zweiten Arbeitsdruck absinkt, und/oder wobei beim Übergang vom zweiten Betriebsmodus in den ersten Betriebsmodus zunächst die Druckerzeugungseinheit (3) derart gesteuert wird, dass der Druck in der Fluidleitung (4) vom zweiten Arbeitsdruck auf den ersten Arbeitsdruck ansteigt, und anschließend das Schaltventil (16) geöffnet wird.

14. Verfahren nach einem der vorhergehenden Ansprüche, wobei beim Übergang vom ersten Betriebsmodus in den zweiten Betriebsmodus ein mit der Fluidleitung (4) in Fluidverbindung stehendes Entspannungsventil zumindest zeitweise geöffnet wird.

15. Verfahren nach einem der Ansprüche 10 bis 14, wobei zum initialen Durchlöchern des Schneidguts (2) der zweite Betriebsmodus verwendet wird und wobei zum anschließenden Schneiden des Schneidguts (2) der erste Betriebsmodus verwendet wird.

## Claims

1. Device (1) for cutting a cuttable material (2) with the aid of a fluid, in particular for water-jet cutting, wherein the device (1) comprises a pressure-generating unit (3) and an outlet nozzle (5) fluidically connected to the pressure-generating unit (3) via a fluid line (4), wherein the pressure-generating unit (3) is provided for pressurizing the fluid in the fluid line (4), and wherein the device (1) also comprises a pulsation damper (15) for damping pressure fluctuations occurring in the fluid line (4), **characterized in that** the device (1) comprises at least one switching valve (16) such that, depending on the switching position of the switching valve (16), the pulsation damper (15) is couplable to the fluid line (4) and uncouplable from the fluid line (4).

2. Device (1) according to Claim 1, wherein the pressure-generating unit (3) is a pressure-generating unit (3) with a controllable output pressure which is operable at least in a first operating mode at a first working pressure and in a second operating mode at a second working pressure, where the first working pressure is larger than the second working pressure.

3. Device (1) according to one of the preceding claims, wherein the device (1) is switchable between a first operating mode intended for the cutting of the cuttable material (2), in which mode the pressure-generating unit (3) provides the first working pressure and the pulsation damper (15) is coupled to the fluid line (4) by means of the switching valve (16), and a second operating mode intended for the initial perforation of the cuttable material (2), in which mode the pressure-generating unit (3) provides the second working pressure and the pulsation damper (15) is uncoupled from the fluid line (4) by means of the switching valve (16).

4. Device (1) according to one of the preceding claims, wherein the pressure-generating unit (3) comprises a pressure booster (12) and/or a hydraulically-driven high-pressure pump, an electromechanically-driven high-pressure pump or a high-pressure pump with a crank drive.

5. Device (1) according to one of the preceding claims, wherein the device (1) comprises a switchable expansion valve which, on the input side, is fluidically connected to the fluid line (4) and, on the output side, is in particular at ambient pressure.

6. Device (1) according to one of the preceding claims, wherein the device (1) comprises a mixing chamber (7) for admixing abrasive material (9) with the fluid, wherein the mixing chamber (7) is preferably arranged downstream of the outlet nozzle (5) along the main flow direction of the fluid and the mixing chamber is connected to a reservoir for abrasive material.

7. Device (1) according to one of the preceding claims, wherein the pulsation damper (15) comprises a closed pressure accumulation chamber which comprises only a single access opening (17), wherein the one access opening (17) is connected to the fluid line (4) via the switching valve (16).

8. Device (1) according to one of Claims 1 to 6, wherein the pulsation damper (15) comprises a closed pressure accumulation chamber, connectable in parallel with the fluid line (4), with two access openings (17, 17'), wherein the one access opening (17) is, via the one switching valve (16), couplable to the fluid line (4) and uncouplable from the fluid line (4), and wherein the other access opening (17') is, via a further switching valve (16'), couplable to the fluid line (4) and uncouplable from the fluid line (4).

9. Device (1) according to one of the preceding claims, wherein the device (1) comprises a further pulsation damper (15') which is, via at least one further switching valve (16'), couplable to the fluid line (4) and uncouplable from the fluid line (4).

10. Method for cutting a cuttable material (2) with the aid of a fluid, in particular for water-jet cutting, wherein a fluid is pressurized by means of a pressure-generating unit (3), wherein the pressurized fluid is guided through a fluid line (4) to an outlet nozzle (5), and wherein the cuttable material (2) is impinged upon by the fluid exiting the outlet nozzle (5), **characterized in that** the method is optionally executed in a first operating mode, in which a pulsation damper (15) is coupled to the fluid line (4) by means of a switching valve (16), and a second operating mode, in which the pulsation damper (15) is uncoupled from the fluid line (4) by means of the switching valve (16).

11. Method according to Claim 10, wherein, in the first operating mode, a first working pressure is provided by the pressure-generating unit (3) and, in the second operating mode, a second working pressure is provided by the pressure-generating unit (3), where the first working pressure is larger than the second working pressure.

12. Method according to either of Claims 10 and 11, wherein, when changing from the first operating mode to the second operating mode, the switching valve (16) is closed, and wherein, when changing from the second operating mode to the first operating mode, the switching valve (16) is opened.

13. Method according to Claim 12, wherein, when changing from the first operating mode to the second operating mode, firstly the switching valve (16) is closed and subsequently the pressure-generating unit (3) is controlled such that the pressure in the fluid line (4) drops from the first working pressure to the second working pressure, and/or wherein, when changing from the second operating mode to the first operating mode, firstly the pressure-generating unit (3) is controlled such that the pressure in the fluid line (4) rises from the second working pressure to the first working pressure and subsequently the switching valve (16) is opened.

14. Method according to one of the preceding claims, wherein, when changing from the first operating mode to the second operating mode, an expansion valve fluidically connected to the fluid line (4) is at least temporarily opened.

15. Method according to one of Claims 10 to 14, wherein the second operating mode is used for the initial perforation of the cuttable material (2), and wherein the first operating mode is used for the subsequent cutting of the cuttable material (2).

## Revendications

1. Dispositif (1) de découpe d'un matériau à découper (2) au moyen d'un fluide, en particulier de découpe au jet d'eau, le dispositif (1) comportant une unité de génération de pression (3) et une buse de sortie (5) en communication fluidique avec l'unité de génération de pression (3) par le biais d'une conduite de fluide (4), l'unité de génération de pression (3) étant prévue pour mettre sous pression le fluide dans la conduite de fluide (4) et le dispositif (1) comprenant en outre un amortisseur de pulsations (15) destiné à amortir les fluctuations de pression se produisant dans la conduite de fluide (4), **caractérisé en ce que** le dispositif (1) comprend au moins une vanne de commutation (16) telle que l'amortisseur de pulsations (15) peut être accouplé à la conduite de fluide (4) et désaccouplé de la conduite de fluide (4) selon la position de commutation de la vanne de commutation (16).

2. Dispositif (1) selon la revendication 1, dans lequel l'unité de génération de pression (3) est une unité de génération de pression (3) dont la pression de sortie est commandable qui peut être utilisée au moins dans un premier mode de fonctionnement avec une première pression de travail et dans un deuxième mode de fonctionnement avec une deuxième pression de travail, la première pression de travail étant supérieure à la deuxième pression de travail.

3. Dispositif (1) selon l'une des revendications précédentes, le dispositif (1) pouvant être commuté entre un premier mode de fonctionnement, qui est prévu pour découper le matériau à découper (2) et dans lequel l'unité de génération de pression (3) fournit la première pression de travail et l'amortisseur de pulsations (15) est accouplé à la conduite de fluide (4) au moyen de la vanne de commutation (16), et un deuxième mode de fonctionnement qui est prévu pour effectuer la perforation initiale du matériau à découper (2) et dans lequel l'unité de génération de pression (3) fournit la deuxième pression de travail et l'amortisseur de pulsations (15) est désaccouplé de la conduite de fluide (4) au moyen de la vanne de commutation (16).

4. Dispositif (1) selon l'une des revendications précédentes, dans lequel l'unité de génération de pression (3) comprend un surpresseur (12) et/ou une pompe à haute pression à entraînement hydraulique, une pompe à haute pression à entraînement électromécanique ou une pompe à haute pression à commande à manivelle.

5. Dispositif (1) selon l'une des revendications précédentes, le dispositif (1) comportant une vanne de détente commutable qui est en communication fluidique, du côté entrée, avec la conduite de fluide (4) et qui est notamment à la pression ambiante du côté sortie.

6. Dispositif (1) selon l'une des revendications précédentes, le dispositif (1) comportant une chambre de mélange (7) destinée à ajouter un matériau abrasif (9) au fluide, la chambre de mélange (7) étant de préférence disposée en aval de la buse de sortie (5) dans la direction d'écoulement principale du fluide et la chambre de mélange communiquant avec un réservoir de matériau abrasif.

7. Dispositif (1) selon l'une des revendications précédentes, l'amortisseur de pulsations (15) comprenant une chambre de stockage sous pression fermée qui ne comporte qu'une unique ouverture d'accès (17), l'unique ouverture d'accès (17) étant reliée à la conduite de fluide (4) par le biais de la vanne de commutation (16).

8. Dispositif (1) selon l'une des revendications 1 à 6, dans lequel l'amortisseur de pulsations (15) comporte une chambre de stockage sous pression fermée qui peut être montée parallèlement à la conduite de fluide (4) et qui comporte deux ouvertures d'accès (17, 17'), l'une des ouvertures d'accès (17) pouvant être accouplée à la conduite de fluide (4) et désaccouplée de la conduite de fluide (4) par le biais de la vanne de commutation (16) et l'autre ouverture d'accès (17') pouvant être accouplée à la conduite de fluide (4) et désaccouplée de la conduite de fluide (4) par le biais d'une autre vanne de commutation (16').

9. Dispositif (1) selon l'une des revendications précédentes, le dispositif (1) comprenant un autre amortisseur de pulsations (15') qui peut être accouplé à la conduite de fluide (4) et désaccouplé de la conduite de fluide (4) par le biais d'au moins une autre vanne de commutation (16').

10. Procédé de découpe d'un matériau à découper (2) au moyen d'un fluide, en particulier de découpe au jet d'eau, dans lequel un fluide est mis sous pression au moyen d'une unité de génération de pression (3), dans lequel le fluide sous pression est guidé à travers une conduite de fluide (4) jusqu'à une buse de sortie (5) et dans lequel le matériau à découper (2) est soumis au fluide sortant de la buse de sortie (5), **caractérisé en ce que** le procédé est mis en oeuvre au choix dans un premier mode de fonctionnement, dans lequel un amortisseur de pulsations (15) est accouplé à la conduite de fluide (4) au moyen d'une vanne de commutation (16), et un deuxième mode de fonctionnement dans lequel l'amortisseur de pulsations (15) est désaccouplé de la conduite de fluide (4) au moyen de la vanne de commutation (16).

11. Procédé selon la revendication 10, dans lequel, dans le premier mode de fonctionnement, une première pression de travail est fournie par l'unité de génération de pression (3) et, dans le deuxième mode de fonctionnement, une deuxième pression de travail est fournie par l'unité de génération de pression (3), la première pression de travail étant supérieure à la deuxième pression de travail.

12. Procédé selon l'une des revendications 10 et 11, dans lequel, lors de la transition du premier mode de fonctionnement au deuxième mode de fonctionnement, la vanne de commutation (16) est fermée et, dans lequel, lors de la transition du deuxième mode de fonctionnement au premier mode de fonctionnement, la vanne de commutation (16) est ouverte.

13. Procédé selon la revendication 12, dans lequel, lors de la transition du premier mode de fonctionnement au deuxième mode de fonctionnement, la vanne de commutation (16) est tout d'abord fermée, puis l'unité de génération de pression (3) est commandée de telle sorte que la pression dans la conduite de fluide (4) diminue de la première pression de travail à la deuxième pression de travail et/ou, lors de la transition du deuxième mode de fonctionnement au premier mode de fonctionnement, l'unité de génération de pression (3) est tout d'abord commandée de telle sorte que la pression dans la conduite de fluide (4) augmente de la deuxième pression de travail à la première pression de travail, puis la vanne de commutation (16) est ouverte.

14. Procédé selon l'une des revendications précédentes, dans lequel, lors de la transition du premier mode de fonctionnement au deuxième mode de fonctionnement, une vanne de détente en communication de fluide avec la conduite de fluide (4) est ouverte au moins temporairement.

15. Procédé selon l'une des revendications 10 à 14, dans lequel le deuxième mode de fonctionnement est utilisé pour effectuer la perforation initiale du matériau à découper (2) et dans lequel le premier mode de fonctionnement est utilisé pour la découpe ultérieure du matériau à découper (2).
